# EUROPÄISCHE PATENTSCHRIFT

(11) **EP 2 494 890 B1**
(45) Veröffentlichungstag und Bekanntmachung des Hinweises auf die Patenterteilung: **16.10.2013**
(21) Anmeldenummer: 12157263.0
(22) Anmeldetag: 28.02.2012
(51) Int. Cl.: A47C 23/04, A47C 23/05

(54) **Deckplatte oder Teil einer Deckplatte für ein Federelement**
Covering board or part of a covering board for a spring element
Plaque de couvercle ou partie d'une plaque de couvercle pour un élément de ressort

(30) Priorität: 02.03.2011 DE 202011003417 U
(43) Veröffentlichungstag der Anmeldung: 05.09.2012
(73) Patentinhaber: Diemer & Dr. Jaspert GbR, 85630 Grasbrunn (DE)
(72) Erfinder: Jaspert, Bodo, F., 85630 Grasbrunn (DE); Diemer, Gregor, 85456 Wartenberg (DE)
(74) Vertreter: Manitz, Finsterwald & Partner GbR

(56) Entgegenhaltungen:
- EP-A1- 1 955 614
- WO-A2-2005/041719
- DE-U1-202008 004 616

## Beschreibung

Die vorliegende Erfindung betrifft eine Deckplatte oder Teil einer Deckplatte für ein Federelement zur Abstützung einer Sitz- oder Liegefläche mit einer eine untere Stützfläche aufweisenden Basis, einem eine obere Stützfläche aufweisenden Auflageteil und einem zwischen Basis und Auflageteil angeordneten Federkörper, welche Deckplatte oder welcher Teil einer Deckplatte mindestens zwei miteinander verbundene Stützabschnitte aufweist, die einstückig ausgebildet und in Federrichtung des Federelements betrachtet nebeneinander angeordnet sind.

Derartige Deckplatten werden für Federelemente eingesetzt, die beispielsweise als Teil einer Untermatratze mit einer Vielzahl von über mindestens einen Teil der Untermatratze verteilt angeordneten, voneinander unabhängigen derartigen Federelementen zur Abstützung einer Obermatratze oder als Federkern einer Obermatratze eingesetzt werden. In Untermatratzen ersetzen diese Federelemente in den entsprechenden Bereichen die herkömmlichen Federleisten und haben den Vorteil einer quasi punktelastischen Abstützung.

Deckplatten für derartige Federelemente weisen teilweise mehrere, beispielsweise tellerförmig ausgebildete Abschnitte auf, die über einen oder mehrere Verbindungsabschnitte miteinander verbunden sind. Dadurch wird eine entsprechend große Stützfläche geschaffen, die einzelne Teilstützflächen aufweist. Die Abstützung ist dadurch feiner unterteilt, insbesondere wenn die Teilstützflächen jeweils für sich einfedern können. Zudem ist der optische Eindruck einer solchen Deckplatte vorteilhaft.

Eine Deckplatte oder ein Teil einer Deckplatte gemäß dem Oberbegriff von Anspruch 1 ist aus der WO 2005/041719 A2 bekannt.

Der Erfindung liegt die Aufgabe zugrunde, eine Deckplatte oder einen Teil einer Deckplatte der eingangs genannten Art zu verbessern, insbesondere vom optischen Eindruck her.

Diese Aufgabe wird dadurch gelöst, dass zwischen den Stützabschnitten ein Verbindungsabschnitt eingeformt ist, der in Federrichtung betrachtet eine Absenkung in Richtung auf die Basis des Federelements aufweist.

Durch den Verbindungsabschnitt mit Absenkung ist es ermöglicht, die Deckplatte im so genannten Mono-Sandwich-Verfahren zweifarbig herzustellen, wobei die Stützabschnitte in einer Farbe und die Verbindungsabschnitte in einer zweiten Farbe ausgeführt sind. Der Farbübergang ist dabei in die Absenkung gelegt, so dass die Übergangslinie praktisch nicht erkennbar ist. Es ist dadurch nicht erforderlich, die Übergangslinie zwischen den beiden Farben exakt zu positionieren, was herstellungstechnisch aufwändig ist. Die Übergangslinie kann vielmehr in irgendeinem Bereich der Absenkung liegen. Trotzdem besteht eine klare Farbtrennung zwischen den Stützabschnitten und dem Verbindungsabschnitt, soweit dieser sichtbar ist.

Die Absenkung kann insbesondere als Falte oder Welle ausgebildet sein, was sich für die Kaschierung der Übergangslinie als vorteilhaft herausgestellt hat. Des weiteren können drei oder mehr, insbesondere vier Stützabschnitte vorhanden sein, die einen gemeinsamen Verbindungsabschnitt mit je einer Absenkung aufweisen. Dies ergibt eine besonders geeignete Deckplatte.

Besonders vorteilhaft ist es, wenn die Absenkung jeweils unmittelbar bei den Stützabschnitten abgeordnet ist, da dadurch eine optisch vorteilhafte

Farbtrennung möglich ist. Die Stützabschnitte sind bevorzugt tellerförmig ausgebildet und weisen vorteilhafterweise Durchbrüche auf. Dies gewährleistet eine Belüftung einer abgestützten Matratze oder dergleichen.

Der Verbindungsabschnitt kann kreuz- oder sternförmig zwischen den Stützabschnitten abgeordnet sein. Dadurch ergibt sich eine vorteilhafte Abstützung einer Matratze oder dergleichen.

Die Deckplatte kann insgesamt einstückig ausgebildet sein. Dies erleichtert die Herstellung, da keine Montage erforderlich ist, außer ggf. die Verbindung zu dem Federelement.

Weiter bevorzugt sind alle Teile der Deckplatte in Federrichtung betrachtet nebeneinander angeordnet, so dass sie sich gegenseitig nicht überlappen. Dies ermöglicht eine einfache Herstellung, da keine Hinterschnitte vorhanden sind.

Die Deckplatte besteht bevorzugt aus Kunststoff. Dadurch ist sie kostengünstig herstellbar und leicht.

Die Erfindung betrifft schließlich ein Federelement mit einer Deckplatte der beschriebenen Art.

Ein Ausführungsbeispiel der Erfindung ist in den Zeichnungen dargestellt und wird nachfolgend beschrieben. Es zeigen, jeweils in schematischer Darstellung,
- Fig. 1: eine perspektivische Ansicht einer erfindungsgemäßen Deckplatte,
- Fig. 2: eine Draufsicht auf die Deckplatte von Fig. 1,
- Fig. 3: eine Seitenansicht der Deckplatte von Fig. 1 und
- Fig. 4: eine um 45° gedrehte, teilweise geschnittene Seitenansicht der Deckplatte von Fig. 1.

Die dargestellte Deckplatte umfasst vier tellerförmig ausgebildete Stützabschnitte 1 mit kreisförmigen Durchbrechungen 2. Die Stützabschnitte 1 sind über einen kreuzförmigen Verbindungsabschnitt 3 einstückig miteinander verbunden. Wie man insbesondere in den Fig. 1 und 4 erkennt, ist der Verbindungsabschnitt 3 mit vier Absenkungen 4 ausgebildet, die in Federrichtung I betrachtet nach unten in Richtung auf die Basis des zugehörigen Federelementes abgesenkt sind.

Wie man in den Fig. 1 und 4 am besten erkennt, sind die Absenkungen 4 in Art einer Halbwelle ausgebildet. Eine andere Möglichkeit wäre, die Absenkung 4 als Falte auszubilden. Auch könnte die Absenkung 4 jeweils mehr als eine Falte oder Halbwelle umfassen.

Alle Teile der dargestellten Deckplatte sind in Federrichtung I betrachtet nebeneinander angeordnet. Sie überlappen sich also nicht und sind hinterschnittfrei. Sie können daher einfach hergestellt werden, indem die Deckplatte in Richtung der Federachse I entformt wird. Die Deckplatte besteht im übrigen bevorzugt aus Kunststoff und ist für ein Federelement einsetzbar, wie es beispielsweise in dem europäischen Patent EP 1 335 148 B 1 gezeigt und beschrieben ist.

### Bezugszeichenliste

- 1: Stützabschnitt
- 2: Durchbruch
- 3: Verbindungsabschnitt
- 4: Absenkung

- I: Federrichtung

## Patentansprüche

1. Deckplatte oder Teil einer Deckplatte für ein Federelement zur Abstützung einer Sitz- oder Liegefläche mit einer eine untere Stützfläche aufweisenden Basis, einem eine obere Stützfläche aufweisenden Auflageteil und einem zwischen Basis und Auflageteil angeordneten Federkörper, welche Deckplatte oder welcher Teil einer Deckplatte mindestens zwei miteinander verbundene Stützabschnitte (1) aufweist, die einstückig ausgebildet und in Federrichtung (I) des Federelements betrachtet nebeneinander angeordnet sind,
wobei
zwischen den Stützabschnitten (1) ein Verbindungsabschnitt (3) eingeformt ist, der in Federrichtung (I) betrachtet eine Absenkung (4) in Richtung auf die Basis des Federelements aufweist, **dadurch gekennzeichnet, dass**
die Deckplatte oder der Teil einer Deckplatte im sogenannten Mono-Sandwich-Verfahren zweifarbig hergestellt ist, wobei die Stützabschnitte (1) in einer Farbe und die Verbindungsabschnitte (3) in einer zweiten Farbe ausgeführt sind, wobei der Farbübergang in die Absenkung (4) gelegt ist.

2. Deckplatte oder Teil einer Deckplatte nach Anspruch 1,
**dadurch gekennzeichnet, dass**
die Absenkung (4) als Falte oder Welle ausgebildet ist.

3. Deckplatte oder Teil einer Deckplatte nach Anspruch 1 oder 2,
**dadurch gekennzeichnet, dass**
drei oder mehr, insbesondere vier Stützabschnitte (1) vorhanden sind, die einen gemeinsamen Verbindungsabschnitt (3) und je eine Absenkung (4) aufweisen.

4. Deckplatte oder Teil einer Deckplatte nach einem der vorstehenden Ansprüche,
**dadurch gekennzeichnet, dass**
die Absenkung (4) jeweils unmittelbar bei dem zugehörigen Stützabschnitt (1) angeordnet ist.

5. Deckplatte oder Teil einer Deckplatte nach einem der vorhergehenden Ansprüche,
**dadurch gekennzeichnet, dass**
die Stützabschnitte (1) tellerförmig ausgebildet sind und bevorzugt Durchbrüche (2) aufweisen.

6. Deckplatte oder Teil einer Deckplatte nach einem der vorhergehenden Ansprüche,
**dadurch gekennzeichnet, dass**
der Verbindungsabschnitt (3) kreuz- oder sternförmig zwischen den Stützabschnitten (1) angeordnet ist.

7. Deckplatte oder Teil einer Deckplatte nach einem der vorhergehenden Ansprüche,
**dadurch gekennzeichnet, dass**
die Deckplatte oder der Teil einer Deckplatte insgesamt einstückig ausgebildet ist.

8. Deckplatte oder Teil einer Deckplatte nach einem der vorhergehenden Ansprüche,
**dadurch gekennzeichnet, dass**
alle Teile der Deckplatte oder des Teils der Deckplatte in Federrichtung (I) betrachtet nebeneinander angeordnet sind, so dass sie sich nicht gegenseitig überlappen.

9. Deckplatte oder Teil einer Deckplatte nach einem der vorhergehenden Ansprüche,
**dadurch gekennzeichnet, dass**
die Deckplatte oder der Teil einer Deckplatte aus Kunststoff besteht.

10. Deckplatte oder Teil einer Deckplatte nach einem der vorhergehenden Ansprüche,
**dadurch gekennzeichnet, dass**
die Deckplatte oder der Teil einer Deckplatte mit einem Federelement zur Abstützung einer Sitz- oder Liegefläche verbunden oder verbindbar ist.

## Claims

1. A cover plate or a part of a cover plate for a spring element for supporting a sitting surface or a reclining surface having a base comprising a lower support surface, having a rest part comprising an upper support surface and having a spring body arranged between the base and the rest part, which cover plate or which part of a cover plate has at least two mutually connected support sections (1) which are configured in one piece and which are arranged next to one another viewed in the spring direction (I) of the spring element,
wherein
a connection section (3) is formed between the support sections (1) and has a depression (4) in the direction towards the base of the spring element viewed in the spring direction (I),
**characterised in that**
the cover plate or the part of a cover plate is manufactured in two-tone form in the so-called monosandwich process, with the support sections (1) being designed in one colour and the connection sections (3) being designed in a second colour, with the colour transition being placed in the depression (4).

2. A cover plate or a part of a cover plate in accordance with claim 1,
**characterised in that**
the depression (4) is configured as a fold or as a wave.

3. A cover plate or a part of a cover plate in accordance with claim 1 or claim 2,
**characterised in that**
three or more support sections (1), in particular four support sections (1), are present which have a common connection section (3) and one depression (4) each.

4. A cover plate or a part of a cover plate in accordance with any one of the preceding claims,
**characterised in that**
the depression (4) is respectively arranged directly at the associated support section (1).

5. A cover plate or a part of a cover plate in accordance with any one of the preceding claims,
**characterised in that**
the support sections (1) are configured in plate shape and preferably have apertures (2).

6. A cover plate or a part of a cover plate in accordance with any one of the preceding claims,
**characterised in that**
the connection section (3) is arranged in cross shape or star shape between the support sections (1).

7. A cover plate or a part of a cover plate in accordance with any one of the preceding claims,
**characterised in that**
the cover plate or the part of a cover plate is configured in one piece overall.

8. A cover plate or a part of a cover plate in accordance with any one of the preceding claims,
**characterised in that**
all the parts of the cover plate or of the part of the cover plate are arranged next to one another viewed in the spring direction (I) so that they do not mutually overlap.

9. A cover plate or a part of a cover plate in accordance with any one of the preceding claims,
**characterised in that**
the cover plate or the part of a cover plate is composed of plastic.

10. A cover plate or a part of a cover plate in accordance with any one of the preceding claims,
**characterised in that**
the cover plate or the part of a cover plate is connected or connectable to a spring element for supporting a sitting surface or a reclining surface.

## Revendications

1. Plaque-couvercle ou partie de plaque-couvercle pour un élément de ressort destiné à soutenir une surface d'assise ou de couchage, comprenant une base qui présente une surface de soutien inférieure, une partie de pose qui présente une surface de soutien supérieure, et un corps de ressort agencé entre la base et la partie de pose, ladite plaque-couvercle ou ladite partie de plaque-couvercle comprenant au moins deux tronçons de soutien (1) reliés l'un à l'autre, qui sont réalisés d'une seule pièce et qui sont agencés l'un à côté de l'autre, considérés dans la direction de débattement (I) de l'élément de ressort,
dans laquelle
un tronçon de liaison (3) est conformé entre les tronçons de soutien (1), lequel comporte, considéré dans la direction de débattement (I), un renfoncement (4) en direction de la base de l'élément de ressort,
**caractérisée en ce que**
la plaque-couvercle ou la partie de plaque-couvercle est fabriquée à deux couleurs dans un procédé dit "mono-sandwich", dans lequel les tronçons de soutien (1) sont réalisés dans une première couleur et les tronçons de liaison (3) sont réalisés dans une seconde couleur, la transition de couleur étant disposée dans le renfoncement.

2. Plaque-couvercle ou partie de plaque-couvercle selon la revendication 1,
**caractérisée en ce que** le renfoncement (4) est réalisé sous forme de pli ou d'ondulation.

3. Plaque-couvercle ou partie de plaque-couvercle selon la revendication 1 ou 2,
**caractérisée en ce qu'**il est prévu trois ou plusieurs tronçons de soutien (1), en particulier quatre tronçons de soutien, qui comprennent un tronçon de liaison commun (3) et qui comportent chacun un renfoncement (4).

4. Plaque-couvercle ou partie de plaque-couvercle selon l'une des revendications précédentes,
**caractérisée en ce que** le renfoncement (4) est agencé respectivement immédiatement près du tronçon de soutien associé (1).

5. Plaque-couvercle ou partie de plaque-couvercle selon l'une des revendications précédentes,
**caractérisée en ce que** les tronçons de soutien (1) sont réalisés en forme de plateau et comportent de préférence des traversées (2).

6. Plaque-couvercle ou partie de plaque-couvercle selon l'une des revendications précédentes,
**caractérisée en ce que** le tronçon de liaison (3) est agencé en forme de croix ou en forme d'étoile entre les tronçons de soutien (1).

7. Plaque-couvercle ou partie de plaque-couvercle selon l'une des revendications précédentes,
**caractérisée en ce que** la plaque-couvercle ou la partie de plaque-couvercle est réalisée dans l'ensemble d'une seule pièce.

8. Plaque-couvercle ou partie de plaque-couvercle selon l'une des revendications précédentes,
**caractérisée en ce que** toutes les parties et de la plaque-couvercle ou de la partie de plaque-couvercle sont agencées les unes à côté des autres, considérées dans la direction de débattement (1), de telle façon qu'elles ne se chevauchent pas mutuellement.

9. Plaque-couvercle ou partie de plaque-couvercle selon l'une des revendications précédentes,
**caractérisée en ce que** la plaque-couvercle ou la partie de plaque-couvercle est en matière plastique.

10. Plaque-couvercle ou partie de plaque-couvercle selon l'une des revendications précédentes,
**caractérisée en ce que** la plaque-couvercle ou la partie de plaque-couvercle est reliée ou susceptible d'être reliée à un élément de ressort pour le soutien d'une surface d'assise ou de couchage.
